# EUROPÄISCHE PATENTSCHRIFT

(11) **EP 0 245 696 B1**
(45) Veröffentlichungstag und Bekanntmachung des Hinweises auf die Patenterteilung: **04.07.1990**
(21) Anmeldenummer: 87106177.6
(22) Anmeldetag: 28.04.1987
(51) Int. Cl.: G21F 7/04

(54) **Transfervorrichtung für Handschuhkästen**
Transfer device for glove boxes
Dispositif de transfert pour boîtes à gants

(30) Priorität: 30.04.1986 LU 86416
(43) Veröffentlichungstag der Anmeldung: 19.11.1987
(73) Patentinhaber: EUROPÄISCHE ATOMGEMEINSCHAFT (EURATOM), L-2920 Luxembourg (LU)
(72) Erfinder: Stutz, Heinz Martin, D-7514 Eggenstein/Leopoldshafen (DE)
(74) Vertreter: Weinmiller, Jürgen

(56) Entgegenhaltungen:
- DE-A- 3 201 467
- FR-A- 1 539 845
- FR-A- 2 040 616
- GB-A- 2 102 719

## Beschreibung

Die Erfindung bezieht sich auf eine Transfervorrichtung für Handschuhkästen, mit einem transportablen, topfförmigen Schleusenbehältnis, einem rohrförmigen, in einer Wandöffnung des Handschuhkastens befestigten Schleuseneinsatz, in den das Behältnis hineinpaßt, und mit einem Doppeldeckel, bestehend aus einem Innendeckel, der den Schleuseneinsatz gegen das Innere des Handschuhkastens verschließt, und einem damit koppelbaren Außendeckel, der das Schleusenbehältnis verschließt, wobei der Bereich zwischen den beiden gekoppelten Deckeln mithilfe einer Dichtung abgedichtet ist.

Handschuhkästen werden für chemisch oder radioaktiv kontaminationsgefährdete Arbeiten verwendet. Will man einen Gegenstand zwischen zwei getrennt voneinander stehenden Handschuhkästen von einem Handschuhkasten in einen anderen transferieren, dann muß man ihn aus dem ersten Handschuhkasten ausschleusen und in den zweiten wieder einschleusen. Der Gegenstand wird normalerweise beim Ausschleusen in einen gasdichten Kunststoffsack eingeschweißt, damit die Umgebung nicht während des Transfers kontaminiert wird. Man braucht an jedem Handschuhkasten also eine Öffnung (Sackring), über die der Gegenstand eingesackt wird, wobei darauf zu achten ist, daß die Außenseite des Sacks nicht kontaminiert wird.

Es besteht also ein Bedürfnis nach einer Transfervorrichtung, bei der das zeitaufwendige Einsacken entfällt und die auf einfache Weise in eine vorhandene Öffnung eines Handschuhkastens, beispielsweise einen Handschuhring, eingebaut werden kann, und zwar selbst dann noch, wenn der betreffende Handschuhkasten bereits kontaminiert ist.

Eine Transfervorrichtung der eingangs genannten Art ist bekannt und seit Jahren in den Laboratorien des französischen Atomenergiekommissariats unter der Bezeichnung DPTE (Double Porte Pour Transfert Etanche) in Gebrauch. Der Schleuseneinsatz besteht hier aus einem Ringflansch, der in die Wand des Handschuhkastens eingesetzt ist und an dem der Doppeldeckel befestigt werden kann. Zum Ausschleusen eines Gegenstands wird zuerst ein mit einem äußeren Deckel verschlossenes Schleusenbehältnis an den mit einem inneren Deckel verschlossenen Schleuseneinsatz angeklinkt. Dann werden die beiden Deckel miteinander durch Verdrehen des Schleusenbehältnisses gekoppelt, worauf man den Doppeldeckel ins Innere des Handschuhkastens abziehen kann. Nach dem Einlegen des Gegenstands in das Behältnis wird der Doppeldeckel wieder aufgesetzt, das Behältnis in Gegenrichtung gedreht und das mit dem äußeren Deckel verschlossene Behältnis von dem mit dem inneren Deckel verschlossenen Handschuhkasten abgenommen. Das Einschleusen in einen anderen Handschuhkasten geschieht ähnlich in umgekehrter Reihenfolge.

Diese bekannte Transfervorrichtung hat sich in der Praxis als schwerfällig erwiesen. Zum einen ist es notwendig, an jedem Handschuhkasten, der für einen solchen Transfer in Frage kommt, mit Ausnahme des Behältnisses alle übrigen Bauteile von Anfang an fest anzubauen, selbst wenn solche Transfers nur ganz selten erforderlich sind.Zum anderen muß das Behältnis mit dem Gegen stand sowohl beim Ankoppeln eines Behältnisses an einen Handschuhkasten als auch beim Abkoppeln um jeweils 60_{°} gedreht werden, so daß eine aufrechte Lage des Gegenstands nicht gewährleistet werden kann. Dies ist insbesondere beim Transfer von Flüssigkeiten ein gravierender Nachteil.

Eine solche Drehung des ganzen Behältnisses ist nicht mehr nötig bei der Transfer-Vorrichtung, die in der GB-A-2 102 719 beschrieben ist. Allerdings ist dort die Anzahl der Bauteile für das wechselseitige Verriegelungssystem sehr groß, und die Dichtungen sind nicht geeignet, den Zwischenraum zwischen den beiden Deckeln abzudichten, so daß dieser Raum mit einem Spülgas unter Überdruck gespült werden muß, um eine Kontamination dieses Raums zu verhindern.

Schließlich zeigt die FR-A-2 040 616 eine Transfervorrichtung, bei der die Entriegelung durch gegenseitige Verdrehung der beiden Deckel erreicht wird. Die entsprechenden Dichtungen werden also nicht nur auf Druck, sondern auch auf Reibung belastet, was für die Betriebssicherheit der Abdichtung auf Dauer abträglich ist.

Aufgabe der Erfindung ist es also, eine Transfer- vorrichtung anzugeben, bei der die obenerwähnten Nachteile nicht mehr auftreten und die vor allen Dingen einfach aufgebaut ist und auch nachträglich noch an bereits kontaminierte Handschuhkästen ohne großen Aufwand angebaut werden kann.

Diese Aufgabe wird durch die Transfervorrichtung mit den Merkmalen des kennzeichnenden Teils des Hauptanspruchs gelöst. Wie anhand der nachfolgenden Beschreibung des bevorzugten Ausführungsbeispiels klar werden wird, betreffen die für die Verriegelung notwendigen Drehbewegungen nicht das Schleusenbehältnis selbst, sondern nur die beiden Verriegelungsscheiben, die die Vorrichtung an beiden Stirnseiten begrenzen.

Durch die Maßnahmen gemäß den Ansprüchen 2 und 3 wird die Sicherheit der Vorrichtung gegen Fehlbedienungen weiter erhöht,. so daß eine versehentliche unmittelbare Verbindung zwischen innen und außen sicher verhindert wird.

Die Erfindung wird nun anhand eines bevorzugten Ausführungsbeispiels mithilfe dere Zeichnungen näher erläutert.
Fig. 1 zeigt einen Querschnitt durch die Vorrichtung entlang deren Achse und entlang der Schnittlinie I-I in Fig. 2;
Fig. 2 zeigt eine stirnseitige Aufsicht der Vorrichtung von der Außenseite und
Fig. 3 zeigt einen Schnitt durch die Vorrichtung entlang der Linie 111-111 in Fig. 1.

Die erfindungsgemäße Transfervorrichtung kann an einen Handschuhkasten ohne besondere Veränderungen angebaut werden. In der oberen Hälfte der Fig. 1 ist angedeutet, wie die Vorrichtung unmittelbar an einen Handschuhring 1 angebaut werden kann, der in der Wand 2 des Handschuhkastens befestigt ist. Im unteren Teil dieser Figur ist eine Röhre 3 einer einfachen Handschuhkastenschleuse angedeutet, in die dieselbe Vorrichtung eingebaut werden kann. Ein Handschuhring 1 unterscheidet sich von einer solchen Röhre 3 nur durch seine geringere Baulänge, die im vorliegenden Fall z.B. durch einen Distanzring 4 und/oder durch eine geringere Eindringtiefe bezogen auf die Wand 2 bzw. 2' ausgeglichen werden kann.

Die erfindungsgemäße Vorrichtung besteht im wesentlichen aus einem topfförmigen Schleusenbehältnis 5, einem dieses Behältnis umgebenden und in den Handschuhring 1 bzw. die Röhre 3 eingebauten Schleuseneinsatz 6 und aus einem sowohl den Einsatz als auch das Schleusenbehältnis verschließenden Doppeldeckel 7. Der Schleuseneinsatz 6 liegt mit einer Schulter 8 am Distanzring 4 bzw. der Röhre 3 an. In ein Außengewinde 9 bzw. 9' des Schleuseneinsatzes 6 greift ein um den Einsatz 6 herumlaufender Schraubring 10 bzw. 10' ein. Die Innenseite des Handschuhkastens ist in Fig. 1 links von der Wand 2 bzw. 2', während die Außenseite rechts ist.

Das Schleusenbehältnis 5 ist topfförmig und ist auf der dem Topfboden 11 gegenüberliegenden Seite mit dem Außendeckel 12 des Doppeldeckels 7 verschlossen. Eine Dichtung 13 ist in den Rand des Behältnisses 5 eingeklebt und liegt gegen den Außendeckel 12 an. Mehrere Spindeln 15 durchdringen die Zylinderwand des Behältnisses 5 parallel zur Achse 14 des Behältnisses und ziehen den Außendeckel 12 gegen die Dichtung 13. Die Schraubköpfe 16 dieser Spindeln stehen nach außen vor. Nur eine Spindel 15 ist in Fig. 1 sichtbar.

Der Innendeckel 17, der zusammen mit dem Außendeckel 12 und einer Verriegelungsscheibe 34 den Doppeldeckel 7 bildet, ist mit dem Außendeckel 12 ebenfalls über mehrere Schrauben 18 fest verschraubbar, die im Inneren des Handschuhkastens in Schraubköpfen 19 enden. Dieser Innendeckel sitzt auf einer Dichtfläche 20 des Schleuseneinsatzes 6 über eine Dichtung 21 auf, die mit der Dichtung 13 in Linienberührung steht. Bei gekoppelten Deckeln 17 und 12 dichtet diese Dichtung 21 auch den Zwischendeckelbereich 22 gegen mögliche Kontamination ab. Der Innendeckel läßt sich mit schwenkbaren Verriegelungsstiften 23, die über Sterngriffe vom Inneren des Handschuhkastens aus betätigt werden und in Bajonettnuten 24 des Schleuseneinsatzes 6 eingreifen, mit letzterem verspannen.

Außer den Spindeln 15 verläuft entlang einer anderen Mantellinie durch die Wand des Behältnisses ein Stift 25, der mit einer Stirnseite auf die Dichtfiäche 20 zwischen dem Behältnis 5 und dem Außendeckel 12 drückt und an der anderen Stirnseite einen zylindrischen Kopf 26 aufweist. Der Stiftbereich unterhalb dieses Kopfes geht durch einen kreisbogenförmigen Schlitz 27 innerhalb einer Verriegelungsscheibe 28, die außen auf dem Boden 11 des Behältnisses drehbar gelagert ist. An der Verriegelungsscheibe ist ein Griff 29 angebracht. Der Schlitz 27 erstreckt sich über einen Winkel von 15_{°} und hat an einem Ende einen auf den Durchmesser des Kopfes 26 erweiterten Bereich. Wenn die Scheibe 28 mit diesem Bereich in Flucht zur Stange 25 liegt, kann der Kopf 26 in den Schlitz einrasten, wenn der Deckel 12 vom Behältnis 5 entfernt ist. Ist der Stift dagegen nach links in Fig. 1 verschoben, dann läßt sich die Verriegelungsscheibe 28 gegenüber dem Schleusenbehältnis 5 nicht mehr verdrehen. Der Stift 25 wird in diese Stellung durch eine Blattfeder 30 gebracht und gehalten, die am Boden 11 des Behältnisses befestigt ist und mit ihrem freien Ende gegen einen Bund am Stift 25 unterhalb des Kopfes 26 anliegt.

Ein gleicher Verriegelungsmechanismus ist auf der Innenseite vorgesehen, und zwar in Form eines in gleicher Weise mit einer Feder 31 belasteten Stifts 32, der parallel zur Achse 14 durch den Innendeckel 17 verläuft und auf den Außendeckel 12 drückt. Sein Kopf 33 gleitet in gleicher Weise oberhalb eines Schlitzes in der auf dem Innendeckel 17 drehbar gelagerten Verriegelungsscheibe 34, wobei der Schlitz genauso geformt ist wie der Schlitz 27 auf der anderen Seite, so daß in einer bestimmten Drehstellung der Verriegelungsscheibe 34 bezüglich des inneren Deckels 17 der Kopf 33 im Schlitz verriegelt ist, wenn zugleich der Innendeckel 17 vom Außendeckel 12 getrennt ist. Die Verriegelungscheibe 34 kann erst wieder mithilfe eines Griffs 37 gedreht werden, wenn der Stift 32 vom Außendeckel 12 zurückgedrückt wird.

Es bedarf keiner Erwähnung, daß alle Durchlässe von Stiften 25, 32 und von Schrauben 18 und Spindeln 15 durch das Behältnis bzw. Schleusenbehältnis mit Dichtungen versehen sind, um eine Kontamination der Umwelt zu verhindern.

Zur Montage der erfindungsgemäßen Transfer- vorrichtung in einem Handschuhring 1 oder Schleuse 3 eines bereits kontaminierten Handschuhkastens wird wie folgt verfahren : Der auszurüstende Handschuhkasten und Handschuhring trägt einen Handschuh oder einen Sack. Ein Schlauch von ca. 80 cm Länge wird auf den mit dem Innendeckel 17 versehenen Schleuseneinsatz 6 aufgestülpt. Die andere Seite des Schlauchs wird über den Sack auf den Handschuhring aufgezogen. Nach Ablösen des Sacks von innen kann letzterer abgezogen werden und der Schleuseneinsatz 6 kann somit in die Wand 2 bzw. 2' eingesetzt und mit dem Schraubring 10 verschraubt werden. Die Transferschleuse ist funktionsbereit. Muß sie wieder entnommen werden, so wird der Schraubring 10 entfernt, die Schleuse herausgezogen und der Schlauch abgeschweißt. Ein neuer Handschuh bzw. Sack kann dann wieder angebracht werden.

Will man nun einen Gegenstand aus dem Handschuhkasten ausschleusen und in einen anderen Handschuhkasten, der in gleicher Weise vorbereitet wurde, einsetzen, dann setzt man ein mit einem Deckel 12 verschlossenes Schleusenbehältnis 5 ein. Hierbei muß ein Positionierstift 39 in eine Nut im Schleuseneinsatz 6 eingeführt werden. In dieser Position werden auch die Verriegelungsstifte 23 in die Bajonettnut 24 eingeführt. Durch Verdrehen der Verriegelungsscheibe 28 mit dem Griff 29 um 15_{°} werden die Bajonettverschlusse verriegelt und mit Sterngriffen 35 verspannt.

Durch das Verdrehen der Verriegelungsscheibe 28 um 15° ist der Bund 36 an den Spindeln 15 in den Bereich einer Bohrung in der Verriegelungsscheibe 28 gekommen, so daß über den Schraubkopf 16 die Spindeln 15 zurückgeschraubt werden können und der Außendeckel 12 vom Behältnis 5 gelöst wird. Durch das Einfahren der Spindeln 15 in die Bohrung der Verriegelungsscheibe 28 mit Bund 36 können die Bajonettverschlüsse 23/24 nicht mehr entriegelt werden, und ein Herausziehen des Behältnisses 5 aus dem Einsatz 6 ist nicht mehr möglich.

Als nächste Maßnahme ist das Doppeldeckelsystem zu koppeln, indem die Schrauben 18 von innen mit dem Teil 12 verschraubt werden. Dabei gelangt ein Bund 38 an den Schrauben 18 außer Eingriff einer Bohrung im zugeordneten Schlitz 27. Zuvor war der Sicherungsstift 32 mit dem Bund 33 beim Zusammenfügen der Deckel 12 und 17 nach links gedrückt worden. Hierdurch wurde die Verriegelungsscheibe 34 entriegelt. Jetzt wird der Sterngriff mit dem Verriegelungsstift 23 gelöst, und die Verriegelungsscheibe 34 kann mit dem Griff 37 um 15_{°} gedreht aus der Bajonettnut entnommen und zusammen mit dem Innendeckel 17 und dem Außendeckel 12 im Handschuhkasten abgelegt werden. Der Zwischendeckelbereich 22 bleibt dabei aufgrund der Dichtung 21 gegen Kontamination geschützt.

Beim Abheben des Doppeldeckels hat sich der Stift 25 nach links (Fig 1) verschoben und verhindert mit dem Kopf 26 eine Verdrehung der Scheibe 28. Das Behältnis kann also nicht entnommen werden, solange der Doppeldeckel 7 nicht wieder eingesetzt ist.

Nach dem Einlegen des auszuschleusenden Gegenstands in das Behältnis 5 wird der Doppeldeckel wieder aufgesetzt. Dies geschieht in der gleichen Weise wie das Einsetzen des Schleusenbehältnisses 5 in den Schleuseneinsatz 6. Ein Positionierstift 40 wird in die vorgesehene Nut am Schleuseneinsatz 6 eingeführt. In gleicher Position wird der Verriegelungsstift in die Bajonettnut eingeführt: mit dem Griff 37 wird die Verriegelungsscheibe 34 um 15° gedreht und mit dem Sterngriff werden die Bajonette 23 verspannt.

Erst danach kann man wieder die Schrauben 18 lösen. Auf der Außenseite wird dann über die Spindein 15 der Außendeckel 12 auf das Schleusenbehältnis 5 aufgeschraubt, und der Bund 36 kommt außerhalb eines Eingriffs mit der Scheibe 28. Durch das Lösen der Sterngriffe 35 werden die Bajonette ent spannt, und die Verriegelungsscheibe 28 kann mit dem Griff 29 um 15° gedreht werden. Zuvor wurde der Stift 25 mit dem Kopf 26 durch das Verschrauben des Außendeckels 12 auf den Behältnis 5 nach rechts in den Schlitz 27 gedrückt. Das Behältnis 5 kann nun entnommen werden.

Bei reduzierten Sicherheitsbedürfnissen können die Stifte 25 und 32 entfallen, wenngleich gerade mit diesen Stiften in Verbindung mit den Verriegelungsscheiben 28 und 34 ein vollständiger Schutz gegen Fehlbedienungen gewährleistet ist.

Die erfindungsgemäße Vorrichtung kann aus Metall oder Kunststoff bestehen. Verwendet man transparenten Kunststoff, so kann man die Transfervorgänge optisch gut verfolgen.

In einem praktisch erprobten Ausführungsbeispiel besitzt die Vorrichtung eine axiale Länge von etwa 300 mm und einen verfügbaren Durchmesser von ca. 130 mm. Der lichte Durchmesser des Handschuhrings beträgt in diesem Fall 186 mm.

## Patentansprüche

1. Transfervorrichtung fur Handschuhkästen, mit einem transportablen topfförmigen Schleusenbehältnis, einem rohrförmigen, in einer Wandöffnung des Handschuhkastens befestigten Schleuseneinsatz, in dem das Behältnis verriegelbar ist, und mit einem Doppeldeckel, bestehend aus einem Innendeckel, der den Schleuseneinsatz gegen das Innere des Handschuhkastens verschließt, und einem damit koppelbaren Außendeckel, der das Schleusenbehältnis schließt, wobei der Bereich zwischen den beiden gekoppelten Deckeln mithilfe einer Dichtung abgedichtet ist, dadurch gekennzeichnet, daß auf dem inneren Deckel (17) eine um einen gegebenen Winkel um die Achse (14) des Schleusenbehältnisses (5) verdrehbare Verriegelungsscheibe (34) sitzt, die vom Inneren des Handschuhkastens aus zugänglich ist, einen Betätigungsgriff (37) sowie Schraubköpfe (19) trägt, über die sich Schrauben (18) zur Verbindung der beiden Deckel (12, 17) miteinander betätigen lassen, daß das Schleusenbehältnis (5) auf der Außenseite eines Topfbodens (11) ebenfalls eine um einen gegebenen Winkel gegen das Schleusenbehältnis verdrehbare Verriegelungscheibe (28) mit einem Betätigungsgriff (29) und mit Schraubköpfen (16) aufweist, wobei über diese Schraubköpfe Spindeln (15) betätigt werden, die parallel zur Behältnisachse (14) durch deren zylindrische Wand bis in den Außendeckel (12) ragen und diesen mit dem Behältnis zu verschrauben gestatten, daß in den beiden Scheiben (28, 34) solche Schlitze und Bohrungen (27) angebracht sind, daß sich die Schrauben und Spindeln nur betätigen lassen, wenn sich die Verriegelungsscheiben je in einer bestimmten Dreh-Endstellung befinden, die den Schleusen-Sicherheitserfordernissen entspricht, und daß die Verriegelungscheiben (28, 34) in einer Dreh-Endstellung im Schleuseneinsatz verspannt sind und sich nur dann in die andere Endstellung verdrehen lassen, wenn die zugeordneten Schrauben (18) bzw. Spindeln (15) festgeschraubt sind.

2. Transfervorrichtung nach Anspruch 1, dadurch gekennzeichnet, daß mindestens ein Stift (25) parallel zur Behältnisachse durch ein Loch in der zylindrischen Behältniswand verläuft, der mit der Kraft einer Feder (30) auf den Außendeckel (12) drückt und sich beim Entfernen des Deckels so verschiebt, daß ein Kopf (26) des Stifts in eine Position gerät, in der er die Verdrehung der zugeordneten Verriegelungsscheibe (28) blockiert.

3. Transfervorrichtung nach Anspruch 1, dadurch gekennzeichnet, daß mindestens ein Stift (32) parallel zur Behältnisachse (14) durch ein Loch im Innendeckel (17) verläuft, der mit der Kraft einer Feder (31) auf den Außendeckel (12) drückt und sich beim Lösen der Doppeldeckelkopplung so verschiebt, daß sein Kopf (33) in eine Position gerät, in der er die Verdrehung dieser Verriegelungsscheibe blockiert.

## Revendications

1. Dispositif de transfert pour boîtes à gants, comprenant un récipient transportable en forme de pot servant d'écluse, un insert d'écluse en forme de tube fixé dans une ouverture de la paroi de la boîte à gants et susceptible de verrouiller le récipient, et un double couvercle consistant en un couvercle intérieur, qui ferme l'insert d'écluse contre l'intérieur de la boîte à gants, et en un couvercle extérieur, qui peut être accouplé au premier et qui ferme alors le récipient servant d'écluse, le volume entre les deux couvercles accouples étant rendu étanche à l'aide d'un joint d'étanchéité, caractérisé en ce que le couvercle intérieur (17) porte un disque de verrouillage (34), qui peut être tourné d'un angle donné autour de l'axe (14) du récipient (5) servant d'écluse et qui est accessible à partir de l'intérieur de la boîte à gants, ce disque étant muni d'une poignée d'actionnement (37) ainsi que de têtes de vissage (19) par lesquelles des vis (18) peuvent être actionnées, qui servent à l'interconnexion des deux couvercles (12, 17), que le récipient (5) servant d'écluse comporte, sur le côté extérieur d'un fond (11) du pot, un autre disque (28) avec une poignée d'actionnement (29) et des têtes de vissage (16), ce disque pouvant également tourner d'un angle donné par rapport au récipient, des tirants (15) étant actionnés par ces têtes de vissage et s'étendant parallèlement à l'axe (14) du récipient à travers sa paroi cylindrique jusqu'au couvercle extérieur (12) et permettant de visser ce couvercle extérieur au récipient, que les deux disques (28, 34) sont munis de telles fentes et orifices (27) que les vis et tirants ne peuvent être actionnés que si les disques de verrouillage se trouvent chacun dans une position déterminée terminale respective correspondant aux exigences de sécurité applicables à l'écluse, et que les disques de verrouillage (28, 34) sont serrés dans une position rotative terminale à l'insert d'écluse et ne peuvent être tournés vers l'autre position terminale que si les vis (18) ou tirants (15) respectives sont serrés.

2. Dispositif de transfert selon la revendication 1, caractérisé en ce qu'au moins une goupille (25) passe parallèlement à l'axe du récipient par un trou dans la paroi cylindrique du récipient, cette goupille s'appliquant par la force d'un ressort (30) sur le couvercle extérieur (12) et se déplaçant lors de l'enlèvement de ce couvercle de telle façon qu'une tête (26) de la goupille rentre dans une position assurant un blocage en rotation du disque de verrouillage (28) correspondant.

3. Dispositif de transfert selon la revendication 1, caractérisé en ce qu'au moins une goupille (32) passe parallèlement à l'axe du récipient (14) par un trou du couvercle intérieur (17), cette goupille s'appuyant par la force d'un ressort (31) sur le couvercle extérieur (12) et se déplaçant lors du désaccouplement mutel des deux couvercles de sorte que sa tête (33) rentre dans une position assurant le blocage en rotation de ce disque de verouillage.

## Claims

1. A transfer device for glove boxes comprising a transportable pot-shaped lock container, a tube- shaped lock insert secured in an opening in the wall of the glove box and adapted to receive the container, and a double cover assembly composed of an inner cover which closes the lock insert against the inside of the glove box, and of an outer cover which may be coupled thereto and which closes the lock container, the interspace between the two covers when coupled being tightened by means of a seal, characterized in that an arresting disk (34) is mounted on the inner cover (17) and may be rotated for a given angle about the axis (14) of the lock container (15), this disk being accessible from the inside of the glove box and being supplied with a handle (37) and with screw heads (19) by which screws (18) can be operated in order to connect the two covers (12, 17), that the lock container (5) also contains an arresting disk (28) which is located at the outside of the pot bottom (11) and which may be rotated by a given angle with respect to the lock container and which contains a handle (29) and screw heads (16) allowing to operate rods (15) extending through the cylindrical container parallelly to the axis (14) of the container up to the outer cover (12), thereby securing this cover with the container, that both disks (28, 34) are provided with slots and holes (27) of such a shape that the screws and rods can only be operated if the arresting disks are positioned in particular rotational terminal position corresponding to the safety requirements of the lock, and that the arresting disks (28, 34) are secured in the lock insert if they are in one of their terminal positions and can only be turned to the other terminal position, if the corresponding screws (18) or rods (15) are firmly put on.

2. A transfer device according to claim 1, characterized in that at least one pin (25) extends parallelly to the container axis through a hole in the cylindrical container wall and is urged by a spring (30) against the outer cover (12), this pin being displaced, if the cover is removed in such a way that a head (26) of this pin reaches a position in which it locks the corresponding arresting disk (28) against rotation.

3. A transfer device according to claim 1, characterized in that at least one pin (32) extends parallelly to the container axis (14) through a hole in the inner cover (17) and is pushed by a spring (31) against the outer cover (12), this pin being displaced when the coupling of the double cover assembly is loosened in such a way, that its head (33) reaches a position in which it locks the rotation of this arresting disk.
